# EUROPÄISCHE PATENTSCHRIFT

(11) **EP 0 031 470 B1**
(45) Veröffentlichungstag und Bekanntmachung des Hinweises auf die Patenterteilung: **20.11.1986**
(21) Anmeldenummer: 80107426.1
(22) Anmeldetag: 27.11.1980
(51) Int. Cl.: B43L 23/08

(54) **Stiftspitzer mit Gehäuse**
Pencil sharpener with receptacle
Taille-crayon avec réceptacle

(30) Priorität: 29.11.1979 DE 2948086
(43) Veröffentlichungstag der Anmeldung: 08.07.1981
(73) Patentinhaber: T. Paul MÖBIUS, Metallwarenfabrik, D-8520 Erlangen (DE)
(72) Erfinder: Möbius, Werner, D-8520 Erlangen (DE)
(74) Vertreter: Richter, Bernhard, Dipl.-Ing.

## Beschreibung

Die Erfindung betrifft einen von Hand zu betätigenden Stiftspitzer mit einem die Spitzabfälle auffangenden Gehäuse, das gegen den Austritt von Spitzabfällen abgeschlossen ist, wobei im Betriebszustand des Nichtspitzens die Einführungsöffnung für den zu spitzenden Stift durch einen Schieber vollständig gegen den Austritt von Spitzabfällen verschliessbar ist, wobei das Gehäuse aus einem Tragteil für das Spitzerteil und den Schieber, einen auf das Tragteil gesteckten und daran festgehaltenen Oberteil, sowie einem Spänesammelteil besteht, in den der Tragteil mit Schiebesitz einsteckbar ist. Ein Spitzer dieser Art ist z. B. aus der DE-AS 1 003 093 bekannt. Hier muss der die Einführungsöffnung abdeckende Schieber von Hand in die Freigabestellung und nach Beendigung des Spitzvorganges wieder in die Schliessstellung verschoben werden. Dies ist umständlich, da es von der Bedienungsperson eine gesonderte Manipulation erfordert. Ausserdem kann das Rückschieben in die Schliessstellung vergessen werden, was die Gefahr eines ungewollten Austrittes von Spitzabfällen zur Folge hat. Aus der DE-OS 2 513 051 ist ein Spitzer mit Auffanggehäuse bekannt, bei dem der den Spitzer tragende Auffangteil gegen Wirkung einer Feder soweit in das Gehäuse schiebbar ist, bis sich die Einführungsöffnung des Spitzers unterhalb einer Einführungsöffnung des Gehäuses befindet. Hierbei ist es nachteilig, dass die Bedienungsperson während des Spitzvorganges mit einer Hand ständig den Federdruck überwinden muss. Lässt sie dabei nach, so hat dies ein Verklemmen des Stiftes, gegebenenfalls sogar ein Abbrechen der gerade hergestellten Spitze zur Folge.

Zu berücksichtigen ist, dass ein von Hand zu betätigender Spitzer gemäss dem Oberbegriff des Anspruches 1 bei Nichtgebrauch in einer Schublade abgelegt, oder in einer Rocktasche oder im Fall eines Kosmetik-Stiftspitzers auch in einer Damenhandtasche aufbewahrt wird. Dabei muss mit Sicherheit der Austritt von Spitzabfällen, nämlich Spitzspänen und insbesondere von Spitzstaub verhindert werden, um Verschmutzungen des Aufbewahrungsortes durch den Spitzabfall zu vermeiden. Ausgehend von Spitzern gemäss dem Oberbegriff des Anspruches 1 und unter Berücksichtigung der vorstehenden Forderung soll mit der Erfindung dabei erreicht werden, dass mit dem Einführen des zu spitzenden Stiftes die Einführungsöffnung selbstätig geöffnet und mit dem Herausnehmen des Stiftes selbsttätig wieder so geschlossen wird, dass in jeder Lage des Spitzens die Gefahr des Austretens von Spitzabfällen verhindert ist.

Zur Lösung dieser Aufgabe ist mit der Erfindung bei einem Stiftspitzer des eingangs genannten Oberbegriffes in erster Linie vorgesehen, dass der Schieber eine Widerlagerfläche für die Spitze des einzuführenden Stiftes aufweist, die so geformt ist, bzw. in einem solchen Winkel zur Verschieberichtung des Schiebers verläuft, dass der Druck der Stiftspitze ein Bewegen des Schiebers in die Öffnungslage bewirkt, wobei eine Rückstellfederung für die selbsttätige Bewegung des Schiebers in die, das Gehäuseinnere gegen einen Austritt der Spitzabfälle abschliessende Lage vorgesehen ist und dass die Widerlagerfläche die Stiftspitze zur Einführungsöffnung hin leitet. Dieses selbsttätige Öffnen und wieder Schliessen der Einführungsöffnung verlangt von der Bedienungsperson keine gesonderte Manipulation, sondern erfolgt automatisch mit dem Einführen und Herausnehmen des zu spitzenden Stiftes. Sie kann also das Gehäuse mit einer Hand halten und mit der anderen Hand den Stift einführen und durch Drehbewegungen spitzen. Hierbei wird der eingeführte Stift durch die Kraft der Rückstellfederung kaum behindert, da die für das Rückbewegen des Schiebers in die Schliesslage erforderliche Federkraft relativ gering sein kann. Ferner ist auch ausgeschlossen, dass das Schliessen der Öffnung vergessen wird. Das Herausfallen von Spitzabfällen ist auch dann sicher vermieden, wenn der Spitzer z.B. in einer Schultasche, mit der Einführungsöffnung für den Stift nach unten liegen sollte, oder wenn, wie es z.B. bei einem Spitzer nach DE-OS 2 513 051 möglich wäre, die Handhabe versehentlich gegen die Wirkung der Feder zusammengedrückt und die Öffnung zum Einführen des Stiftes dadurch aufgemacht wird. Die Vorteile der Erfindung werden mit nur einem Schieber bzw. nur einem Schieberpaar erreicht. Diese einfache bauliche Gestaltung ist ebenfalls von Vorteil.

In einer besonders vorteilhaften Ausführungsform der Erfindung besteht der Schieber aus zwei Schieberhälften, die symmetrisch zur Einführungsöffnung über dieser liegen, wobei in der Schliesslage die Stosskante der Schieberhälften mittig zur Einführungsöffnung bzw. deren Quer-Mittelachse verläuft. Mit dem Einführen des Stiftes werden beide Schieberhälften gleichmässig zur Seite bewegt, was den Einführungsvorgang sehr erleichtert. Weitere Vorteile und Merkmale der Erfindung sind den weiteren Unteransprüchen, sowie der nachstehenden Beschreibung und der zugehörigen Zeichnung von erfindungsgemässen Ausführungsbeispielen zu entnehmen. In der Zeichnung zeigt:
Figur 1 in sogenannter Explosions-Darstellung und perspektivisch ein erstes Ausführungsbeispiel der Erfindung,
Figur 2 ebenfalls in Explosions-Darstellung und perspektivisch ein zweites Ausführungsbeispiel der Erfindung,
Figur 3 in der Seitenansicht und in einer Teildarstellung eine weitere Ausführungsmöglichkeit der Erfindung,
Figur 4 in Explosions-Darstellung und perspektivisch ein weiteres Ausführungsbeispiel der Erfindung.

Der Stiftspitzer gemäss Figur 1 besteht im Prinzip aus dem Schieber 1, dem eigentlichen Spitzerteil 3, dem hier zweiteiligen Tragteil 2, dem Oberteil 5 und dem Spänesammelteil 6 des Gehäuses. Der Spitzerteil 3 wird von seinen Umrissen angepassten Aussparungen 7 der Seitenwände 8 der Tragteilhälften 2 gehalten. Dadurch benötigt man keine Schraubbefestigungen für den Halt des Spitzerteiles 3. In derartigen Schraubbefestigungen, bzw. in den für die Schrauben vorgesehenen Löchern sammelt sich erfahrungsgemäss der Minenstaub an und führt zu Verschmutzungen. Die Abmessungen sind so gewählt, dass mit dem Aneinanderliegen der Trennflächen 9 der beiden Hälften 2 der Spitzerteil 3 in beide Aussparungen 7 hineinragt und an deren Wand anliegt. Es ist ersichtlich, dass die Trennflächen 9 in der Einschubrichtung A des zu spitzenden Stiftes und in der durch die Pfeile B, C markierten Längsmittellinie des Schiebers verlaufen.

Die Einführungsöffnung 10 des Spitzerteiles 3 befindet sich unterhalb entsprechender Öffnungen 11 des Tragteiles 2, bzw. 12 des Oberteiles 5. Jede Tragteilhäfte besitzt eine Tragfläche 13, die sich auf gleicher Höhe befinden und auf denen die Schieberhälften 1 aufliegen, wobei diese oberseitig durch die Oberwand 14 der Tragteilhälften abgedeckt sind.

Jeder der beiden Schieber 1 ist mit einer Widerlagerfläche 15 versehen, die in einem solchen Winkel zur Schieberichtung des Schiebers verläuft, dass der gemäss Pfeil A eingedrückte und mit seiner Spitze auf die Widerlagerfläche der Schieber treffende Stift diese in Pfeilrichtung B bzw. C verschiebt. Diese Verschiebung erfolgt gegen die Wirkung je einer Druckfeder 16, die sich zwischen der jeweiligen Schieberhälfte und der jeweiligen Rückwand 17 der Tragteilhälfte 2 abstützt. In der vorliegenden, bevorzugten Ausführungsform der Erfindung sind, wie bereits erwähnt, zwei Schieberhälften 1 vorgesehen, deren Widerlagerflächen sich symmetrisch von oben her zu der quer zur Schieberichtung verlaufenden Achse 18 der Einführungsöffnung 10 erstrecken, so dass mit dem Einführen des Stiftes dieser symmetrisch zur Anlage an beide Schieberhälften kommt und diese nach aussen bewegt.

Die Widerlagerflächen müssen nicht gemäss diesem Ausführungsbeispiel gerade sein sie könnten auch anders geformt z. B. gewölbt sein (siehe auch die Erläuterung der Figur 2). Wesentlich ist nur, dass mit dem Einführen des Stiftes über die Widerlagerfläche auf den Schieber eine in seiner Schieberichtung verlaufende Kraftkomponente entsteht, die den Schiebevorgang bewirkt. Nach dem Herausnehmen des Stiftes bringen die Federn 16 die Schieberhälften 1 selbsttätig wieder in die Ausgangslage (Schliesslage), in der sie die Einführungsöffnung 10 abdecken. Dabei nehmen diese beiden Schieberhälften eine Lage symmetrisch zur Einführungsöffnung bzw. der genannten Achse 18 ein.

Statt der zwei Schieberhälften 1 könnte auch ein einziger Schieber vorgesehen sein, dessen Widerlagerfläche sich in der Schliesslage etwa im Randbereich der Einführungsöffnung 10 befindet. Diese Variante der Erfindung ist in der Zeichnung nicht dargestellt.

Das Ausführungsbeispiel der Fig. 1 erlaubt mit der Zweiteilung des Tragteiles 2 ein relativ leichtes Spritzen dieses Teiles aus Kunststoff, einschliesslich der Tragflächenhälften 13, der Aussparung 7 und der Oberseiten oder Wände 14. Für die Montage sind lediglich der Spitzer 3 und die Schieber 1 mit den Federn 16 einzusetzen und durch Zusammenfügen der Tragteilhäften 2, sowie Überstecken des Oberteiles 5 über das fertig montierte Tragteil zu halten. An der Innenseite des Oberteiles 5 kann sich eine nicht dargestellte Sägezahnhalterung befinden, die mit entsprechenden, ebenfalls nicht dargestellten Gegenzähnen an einer oder beiden Tragteilhäften 2 in dem Sinne zusammenarbeitet, dass sie zwar das Überstecken des Oberteiles 5 auf das Tragteil 2 ermöglicht, jedoch dem Abziehen des Oberteiles 5 von dem Tragteil 2 einen starken Widerstand entgegensetzt. Damit wird ein versehentliches Lösen des Oberteils 5 vom Tragteil 2 vermieden.

Der Tragteil 2 ist an seinem in den Spänesammelteil zu steckenden Ende offen und besitzt von aussen und oben nach innen und unten (bezogen auf die Darstellung in der Zeichnung) verlaufende Stirnkanten 18. Diese Stirnkanten 18 dienen zum einen der automatischen Zentrierung des Tragteiles zum Spänesammelteil beim Zusammenstekken. Zum zweiten erlauben sie, dass man etwa in Pfeilrichtung D einen Schraubenzieher von unten her in das Tragteil einführen und damit das Messerblatt des Spitzerteiles 3 auswechseln kann, ohne den Spitzerteil selber aus dem Tragteil entfernen zu müssen.

Die Steckverbindung zwischen Tragteil und Spänesammelteil ist ein Schiebesitz, der zwar den Austritt der Spitzabfälle verhindert, jedoch ein relativ leichtes Zusammenstecken und Auseinandernehmen ermöglicht. In der Stecklage stossen die Stirnkanten 19 des Oberteiles und 20 des Spänesammelteiles zusammen.

Das Ausführungsbeispiel der Figur 2 entspricht im Prinzip dem der Figur 1, so dass für gleiche Teile auch die gleichen Ziffern verwendet sind; bzw. bei Abweichungen wurde die jeweilige Ziffer mit einem Beistrich versehen. So ist in diesem Ausführungsbeispiel der Tragteil 2' einstückig und hat anstelle der Aussparungen 7 Durchbrüche 7' in welche der Spitzerteil 3 in Pfeilrichtung E einsteckbar ist, bis seine Seitenwand 4 etwa mit der Aussenfläche der jeweiligen Tragteilwand 8' bündig ist. Der Halt des Spitzerteiles erfolgt mit dem Überstecken des Oberteiles 5.

Anstelle der Schraubenfedern 16 sind wellige Federteile 16' vorgesehen. In einer besonders bevorzugten Ausführungsform der Erfindung können diese zusammen mit den Schieberhälften 1 einstückig aus Kunststoff gespritzt sein. Statt der gezeichneten Wellenform könnte auch ein anderes elastisches Kunststoffteil vorgesehen sein, sofern es die erläuterte Rückstellkraft ausübt. Die Schieberhälften 1 mit den Federteilen 16' sind von oben auf die Tragfläche 13 des hier einstückigen Tragteiles 2' gelegt. Sie werden in dieser Lage durch die Unterfläche der Oberseite des Oberteiles 5 gehalten, sobald dieses über den Tragteil 2' gesteckt ist. Dies ist in der Montage, d. h. im Zusammenbau des Stiftspitzers einfacher als das seitliche Einschieben der Teile 1 beim Ausführungsbeispiel der Figur 1.

Die Widerlagerfläche 15' ist hier nicht gerade, sondern verläuft bogenförmig (siehe oben). Die Wölbung läuft derart nach aussen, dass eine an sie gelegte Tangente benachbart der Einführungsöffnung oder Durchstecköffnung 10 etwa in der Einsteckrichtung A verläuft.

Die Stirnkanten 19' und 20' der Teile 5, 6 verlaufen etwa parallel zur Stirnkante 18 des Tragteiles und liegen bei zusammengestecktem Gehäuse ebenfalls aneinander an.

Während in den Ausführungsbeispielen der Figur 1 und 2 der Schieber bzw. die Schieberhälften 1 parallel zur Ebene der Einführungsöffnung 10 im Gehäuse geführt sind, zeigt Figur 3, dass die Schieber 1' auch einen Winkel a zur Ebene der Einführungsöffnung 10 des Spitzerteiles 3 einnehmen können. Die Anordnung ist so, dass die Widerlagerflächen 15" hier den Teil des Schiebers sind, der von der Einführungsöffnung den grössten Abstand hat. Damit wird erreicht, dass mit dem Einführen eines Stiftes eine noch grössere Kraftkomponente in den Schieberichtungen B' und C' auf die Schieberhälften 1' ausgeübt wird, als bei dem Verlauf der Schieber gemäss den Ausführungsbeispielen der Figuren 1 und 2.

Die Schieber bzw. die Schieberhälften können durch Schwalbenschwanzführungen oder dergleichen am Tragteil gehalten sein (nicht dargestellt).

Figur 4 zeigt einen Spitzer ähnlich der Ausführungsform der Figur 2, nur dass hier das Oberteil 5", das Tragteil 2" und der Spänesammelteil 6" eine etwas andere Formgebung aufweisen. Die Schieberhälften 1 sind mit einer geraden Widerlagerfläche 15 versehen und besitzen die mit ihnen einstückigen gewellten Kunststoffederteile 16'. Sie werden analog Figur 2 auf die Tragfläche 13 aufgelegt, wobei sie ebenfalls unter Beibehaltung eines Schiebesitzes vom Deckel gehalten sind. Der Halt des Spitzerteiles (hier nicht dargestellt) kann in beliebiger Weise erfolgen. Ferner ist am Tragteil 2" ein in Art eines Bundes vorspringender und umlaufender Rand 21 vorgesehen, mit dem einerseits sich der Tragteil 2" auf der oberen Stirnkante 22 des Spänesammelteiles 6" abstützt. Andererseits dient der Rand 21 als Widerlager und damit Abstützung für die untere Stirnkante 23 des Oberteiles 5".

Bei einem der Ausführungsbeispiele dargestellte und beschriebene Merkmale können sinngemäss auch bei einem anderen Ausführungsbeispiel verwendet werden und umgekehrt.

## Patentansprüche

1. Von Hand zu betätigender Stiftspitzer mit einem die Spitzabfälle auffangenden Gehäuse, das gegen den Austritt von Spitzabfällen abgeschlossen ist, wobei im Betriebszustand des Nichtspitzens die Einführungsöffnung für den zu spitzenden Stift durch einen Schieber vollständig gegen den Austritt von Spitzabfällen verschliessbar ist, wobei das Gehäuse aus einem Tragteil (2, 2') für den Spitzerteil (3) und den Schieber (1,1'), einem auf das Tragteil gesteckten und daran festgehaltenen Oberteil (5), sowie einem Spänesammelteil (6) besteht, in den der Tragteil mit Schiebesitz einsteckbar ist, dadurch gekennzeichnet, dass der Schieber (1, 1') eine Widerlagerfläche (15, 15', 15") für die Spitze des einzuführenden Stiftes aufweist, die so geformt ist bzw. in einem solchen Winkel zur Schieberichtung (B, C, B', C') des Schiebers verläuft, dass der Druck (A) der Stiftspitze ein Bewegen des Schiebers in die Öffnungslage bewirkt, wobei eine Rückstellfederung (16, 16') für die selbsttätige Bewegung des Schiebers in die, das Gehäuseinnere gegen einen Austritt der Spitzabfälle abschliessende Lage vorgesehen ist und dass die Widerlagerfläche die Stiftspitze zur Einführungsöffnung (10, 11) hin leitet.

2. Stiftspitzer nach Anspruch 1, dadurch gekennzeichnet, dass der Schieber aus zwei Schieberhälften (1, 1') besteht, die symmetrisch zur Einführungsöffnung (10, 11) über dieser liegen, wobei in der Schliesslage die Stosskante der Schieberhälften mittig zur Einführungsöffnung, bzw. deren Quer-Mittelachse (18) verläuft.

3. Stiftspitzer nach Anspruch 1, dadurch gekennzeichnet, dass ein einziger Schieber vorgesehen ist, dessen Widerlagerfläche in der Schliesslage sich etwa im Randbereich der Einführungsöffnung befindet.

4. Stiftspitzer nach einem oder mehreren der Ansprüche 1 bis 3, dadurch gekennzeichnet, dass der Schieber, bzw. die Schieberhälften (1) parallel zur Ebene der Einführungsöffnung (10, 11) im Gehäuse geführt sind.

5. Stiftspitzer nach einem oder mehreren der Ansprüche 1 bis 3, dadurch gekennzeichnet, dass der Schieber, bzw. die Schieberhälften (1') im spitzen Winkel a zur Ebene der Einführungsöffnung (10, 11) derart geführt sind, dass die Widerlagerfläche (15") der Teil des Schiebers ist, der den grössten Abstand von der Einführungsöffnung aufweist (Fig. 3).

6. Stiftspitzer nach einem oder mehreren der Ansprüche 1 bis 5, dadurch gekennzeichnet, dass die Widerlagerfläche (15') bogenförmig nach aussen gewölbt ist, wobei die Wölbung zur Einführungsöffnung (10, 11) hin in Einsteckrichtung (A) verläuft.

7. Stiftspitzer nach einem oder mehreren der Ansprüche 1 bis 6, dadurch gekennzeichnet, dass als Rückstellfeder ein elastischer Kunststoffteil (16') dient, der bevorzugt zusammen mit dem Schieber (1, 1') einstückig aus dem gleichen Kunststoffmaterial besteht.

8. Stiftspitzer nach einem der Ansprüche 1 bis 7, dadurch gekennzeichnet, dass der Tragteil (2, 2') eine Tragfläche (13) für die Auflage des Schiebers (1, 1') aufweist.

9. Stiftspitzer nach einem der Ansprüche 1 bis 8, dadurch gekennzeichnet, dass der Tragteil (2) halbiert ist, wobei die Trennfläche (9) in der Einschubrichtung A des Stiftes und durch die Längsmittellinie des Schiebers verläuft und dass in beiden Tragteilhälften (2) je eine Traflächenhälfte (13) für die Auflage des Schiebers (1) vorgesehen ist, wobei sich die Tragflächenhälften auf gleicher Höhe befinden und dass die Schieberoberseiten von je einer Oberwand (14) der Tragteilhälften abgedeckt sind.

10. Stiftspitzer nach den Ansprüchen 8 und 9, dadurch gekennzeichnet, dass bei einstückigem Tragteil (2', 2") die Schieber (1) auf der Tragfläche (13) aufliegen und durch die untere Fläche der Oberseite des Oberteiles (5, 5") unter Beibehaltung ihres Schiebesitzes gehalten sind.

11. Stiftspitzer nach einem der Ansprüche 1 bis 10, dadurch gekennzeichnet, dass die Seitenwände (8) des Tragteiles Aussparungen (7) oder Öffnungen (7') zur Aufnahme und Halt des Spitzerteiles (3) aufweisen, wobei die Umrisse der Aussparungen oder Öffnungen dem Umriss des Spitzerteiles angepasst sind.

12. Stiftspitzer nach einem der Ansprüche 1 bis 11, dadurch gekennzeichnet, dass das Oberteil (5) mit dem Tragteil (2,2') durch eine das Zusammenstecken erleichternde und das Auseinandernehmen erschwerende Sägezahnanordnung aneinander gehalten sind.

13. Stiftspitzer nach einem der Ansprüche 1 bis 12, dadurch gekennzeichnet, dass das Tragteil (2") einen bundartig vorragenden umlaufenden Rand (21) aufweist, der zur Auflage auf die Stirnkante (22) des Spänesammelteiles (6") und als Auflager für die Stirnkante (23) des Oberteiles (5") dient (Figur 4).

## Claims

1. Manually actuable pencil sharpener with a housing which collects the waste cuttings and is closed off to the egress of waste cuttings, wherein the introduction opening for the pencil to be sharpened is completely closable by a slide against the egress of waste cuttings in the operational state of the nonsharpening and wherein the housing consists of a carrier part (2, 2') for the sharpener part (3) and the slide (1, 1'), an upper part (5) plugged onto the carrier part and held fast thereat as well as a chip-collecting part (6), into which the carrier part is pluggable with sliding fit, characterised thereby, that the slide (1, 1') displays a counterbearing surface (15, 15', 15"), which is for the point of the pencil to be introduced and is so shaped or extends at such an angle to the sliding direction (B, C, B', C') of the slide that the pressure (A) of the pencil point effects a movement of the slide into the opening position, wherein a restoring resilience (16,16') is provided for the automatic movement of the slide into the position closing off the interior of the housing against the egress of waste cuttings and that the counterbearing surface leads the pencil point towards the introduction opening.

2. Pencil sharpener according to claim 1, characterised thereby, that the slide consists of two slide halves (1, 1'), which lie symmetrically to the introduction opening (10, 11) above this, wherein the butting edges of the slide halves in the closed position extend centrally to the introduction opening or its transverse central axis (18).

3. Pencil sharpener according to claim 1, characterised thereby, that a single slide is provided, the counterbearing surface of which in the closed position is disposed in about the rim region of the introduction opening.

4. Pencil sharpener according to one or more of the claims 1 to 3, characterised thereby, that the slide or the slide halves (1') are guided in the housing parallelly to the plane of the introduction opening (10, 11).

5. Pencil sharpener according to one or more of the claims 1 to 3, characterised thereby, that the slide or the slide halves (1') are guided at an acute angle a to the plane of the introduction opening (10, 11) in such a manner that the counterbearing surface (15") is that part of the slide, which displays the greatest spacing from the introduction opening (Fig. 3).

6. Pencii sharpener according to one or more of the claims 1 to 5, characterised thereby, that the counterbearing surface (15') is convexly shaped arcuately outwards, wherein the convexity extends in plugging-in direction (A) towards the introduction opening (10, 11).

7. Pencil sharpener according to one or more of the claims 1 to 6, characterised thereby, that an elastic synthetic material part (16'), which preferably together with the slide (1, 1') integrally consists of the same synthetic material, serves as restoring spring.

8. Pencil sharpener according to one of the claims 1 to 7, characterised thereby, that the carrier part (2, 2') displays a carrying surface (13) for the bearing of the slide (1, 1').

9. Pencil sharpener according to one of the claims 1 to 8, characterised thereby, that the carrier part (2) is halved, wherein the joint face (9) extends in the plugging-in direction A of the pencil and through the longitudinal centre line of the slide, and that a respective carrying surface half (13) for the bearing of the slide (1) is provided in both carrying surface halves (2), wherein the carrying surface halves are disposed at the same height, and that the upper sides of the slide are each covered by a respective upper wall (14) of the carrying surface halves.

10. Pencil sharpener according to the claims 8 and 9, characterised thereby, that in the case of a one-piece carrier part (2', 2"), the slides (1) rest on the carrying surface (13) and are retained by the lower surface of the upper side of the upper part (5, 5") while maintaining their sliding fit.

11. Pencil sharpener according to one of the claims 1 to 10, characterised thereby, that the side walls (8) of the carrier part display recesses (7) or openings (7') for the reception and retention of the sharpener part (3), wherein the outlines of the recesses or openings are matched to the outline of the sharpener part.

12. Pencil sharpener according to one of the claims 1 to 11, characterised thereby, that the upper part (5) with the carrier part (2, 2') are each held against the other by a sawtooth arrangement facilitating the plugging together and hindering the taking apart.

13. Pencil sharpener according to one of the claims 1 to 12, characterised thereby, that the carrier part (2") displays an encircling rim (21), which projects in the manner of a collar and serves for the resting on the end edge (22) of the chip-collecting part (6") and as bearing for the end edge (23) of the upper part (5") (Fig. 4).

## Revendications

1. Taille-crayon à actionner manuellement, muni d'une enveloppe recueillant les déchets de taillage et qui est fermée contre la sortie de déchets de taillage, l'ouverture d'introduction destinée au crayon à tailler pouvant être fermée complètement par un coulisseau dans l'état de service de non-taillage, contre la sortie de déchets de taillage, l'enveloppe étant formée d'une partie porteuse (2, 2') pour la partie de taillage (3) et le coulisseau (1, 1'), d'une partie supérieure (5) glissée sur la partie porteuse et retenue sur cette-ci ainsi que d'une partie collectrice de copeaux (6) dans laquelle la partie porteuse peut être insérée avec ajustement appuyé, caractérisé en ce que le coulisseau (1, 1') présente une surface de butée (15, 15', 15") destinée à la pointe du crayon à introduire, qui est de forme telle ou est dirigée sous un angle tel relativement à la direction de coulissement (B, C, B', C') du coulisseau que la pression (A) de la pointe du crayon provoque un mouvement du coulisseau à la position d'ouverture, des ressorts de rappel (16, 16') étant prévus pour le mouvement automatique du coulisseau à la position qui ferme l'intérieur de l'enveloppe contre une sortie des déchets de taillage, et en ce que la surface de butée conduit la pointe du crayon vers l'ouverture d'introduction (10, 11).

2. Taille-crayon selon la revendication 1, caractérisé en ce que le coulisseau est formé de deux moitiés de coulisseau (1, 1') qui sont placés symétriquement par rapport à l'ouverture d'introduction (10, 11) au-dessus de celle-ci, le bord de raccordement des moitiés de coulisseau étant dirigé, dans la position de fermeture, de façon centrée par rapport à l'ouverture d'introduction ou à son axe médian transversal (18).

3. Taille-crayon selon la revendication 1, caractérisé en ce qu'il est prévu un seul coulisseau dont la surface de butée, dans la position de fermeture, se trouve à peu près dans la région de bord de l'ouverture d'introduction.

4. Taille-crayon selon une ou plusieurs des revendications 1 à 3, caractérisé en ce que le coulisseau ou les moitiés de coulisseau (1) sont guidés dans l'enveloppe parallèlement au plan de l'ouverture d'introduction (10, 11).

5. Taille-crayon selon une ou plusieurs des revendications 1 à 3, caractérisé en ce que le coulisseau ou les moitiés de coulisseau (1') sont guidés sous un angle aigu a par rapport au plan de l'ouverture d'introduction (10, 11), de telle sorte que la surface de butée (15") est la partie du coulisseau qui présente la plus grande distance à l'ouverture d'introduction (figure 3).

6. Taille-crayon selon une ou plusieurs des revendications 1 à 5, caractérisé en ce que la surface de butée (15') est bombée en arc vers l'extérieur, la courbure étant dirigée vers l'ouverture d'introduction (10, 11), dans le sens d'insertion (A).

7. Taille-crayon selon une ou plusieurs des revendications 1 à 6, caractérisé en ce que comme ressort de rappel est utilisée une pièce élastique en matière synthétique (16') qui, de préférence, fait corps avec le coulisseau (1, 1'), étant formée de la même matière synthétique.

8. Taille-crayon selon l'une des revendications 1 à 7, caractérisé en ce que la partie porteuse (2, 2') présente une surface porteuse (13) pour l'appui du coulisseau (1, 1').

9. Taille-crayon selon l'une des revendications 1 à 8, caractérisé en ce que la partie porteuse (2) est divisée en deux, la surface de séparation étant située dans la direction d'introduction A du crayon et passant par l'axe médian longitudinal du coulisseau, en ce que dans chacune des moitiés de partie porteuse (2) est prévue une moitié de surface porteuse (13) pour l'appui du coulisseau (1), les moitiés de surface porteuse se trouvant à la même hauteur, et en ce que les côtés supérieurs du coulisseau sont recouverts chacun par une paroi supérieure (14) des moitiés de partie porteuse.

10. Taille-crayon selon les revendications 8 et 9, caractérisé en ce que dans le cas d'une partie porteuse d'une seule pièce (2', 2"), les coulisseaux (1) reposent sur la surface porteuse (13) et sont retenus par la surface inférieure du côté supérieur de la partie supérieure (5, 5"), avec maintien de leur ajustement appuyé.

11. Taille-crayon selon l'une des revendications 1 à 10, caractérisé en ce que les parois latérales (8) de la partie porteuse présentent des évidements (7) ou des ouvertures (7') pour loger et retenir la partie de taillage (3), le contour des évidements ou ouvertures étant adapté au contour de la partie de taillage.

12. Taille-crayon selon l'une des revendications 1 à 11, caractérisé en ce que la partie supérieure (5) et la partie porteuse (2, 2') sont maintenues l'une contre l'autre par une disposition en dents de scie facilitant l'assemblage et rendant le démontage difficile.

13. Taille-crayon selon l'une des revendications 1 à 12, caractérisé en ce que la partie porteuse (2") présente un bord circonférentiel (21) faisant saillie à la façon d'un collet et qui sert à l'application sur le bord frontal (22) de la partie collectrice de copeaux (6") et sert d'appui pour le bord frontal (23) de la partie supérieure (5") (figure 4).
